# EUROPÄISCHE PATENTANMELDUNG

(11) **EP 4 600 433 A1**
(43) Veröffentlichungstag der Anmeldung: **13.08.2025**
(21) Anmeldenummer: 24156867.4
(22) Anmeldetag: 09.02.2024
(51) Int. Cl.: E04C 2/26, E04B 2/18, E04B 2/02

(54) **SCHALUNGSELEMENT**

(71) Anmelder: IMP Bautest AG, 4625 Oberbuchsiten (CH)
(72) Erfinder: SCHÄR, Werner, 2540 Grenchen (CH)
(74) Vertreter: Keller Schneider Patent- und Markenanwälte AG

(57) **Zusammenfassung**

Ein Schalungselement (1) umfassend a) eine Abdichtungsschicht (2) und b) eine erste (3) und eine zweite (3') Schalungsschicht, jede der ersten (3) und der zweiten (3') Schalungsschicht umfassend eine Mischungszusammensetzung, insbesondere Mörtel, wobei die Abdichtungsschicht (2) zwischen der ersten (3) und der zweiten (3') Schalungsschicht vorliegt, sodass die erste (3) und die zweite (3') Schalungsschicht feuchtigkeitsdicht voneinander getrennt sind.

## Beschreibung

### Technisches Gebiet

Die Erfindung betrifft ein Schalungselement umfassend eine Abdichtungsschicht sowie eine erste und eine zweite Schalungsschicht, eine Anordnung umfassend mindestens zwei Schalungselemente, ein Verfahren zur Herstellung eines Schalungselements sowie ein Verfahren zur Herstellung und/oder Sanierung einer Baukonstruktion.

### Stand der Technik

Schalungselemente sind aus dem Stand der Technik bekannt. Sie werden zur Stabilisierung und/oder Formgebung bei der Herstellung und Reparatur von Baukonstruktionen eingesetzt.

Die WO 96/32552 (Parkilo, Reino) beschreibt ein Sanierungsverfahren für Baukonstruktionen, in welchem Schalungselemente eingesetzt werden. Ein strukturiertes Schalungselement wird in einem Abstand vor einer Instand zu setzenden Oberflächenstruktur eines Gebäudes angeordnet. Sodann wird eine aushärtbare Substanz, z.B. Mörtel, zwischen die Oberflächenstruktur und das Schalungselement eingefüllt. Nachdem die Substanz ausgehärtet ist, liegt eine Zwischenschicht vor, die die Oberflächenstruktur schützt. Die Schalungselemente können z.B. ein organisches und ein anorganisches Material aufweisen, welche durch Zement zusammengehalten werden. Im Innern der Schalungselemente können zudem eingebettete Isolationselemente vorgehsehen sein. Nebeneinander angeordnete Schalungselemente, welche an den Stossstellen Nuten aufweisen, können über die Isolationselemente mechanisch miteinander verbunden werden.

Die EP 4 000 835 (Keiwa inc.) befasst sich mit einem Abdeckungselement zum Schutz einer Baukonstruktion umfassend eine Polymer-Zement-Schicht und eine Harzschicht. Das Abdeckungselement wird auf der Seite der Polymer-Zement-Schicht mit der Baukonstruktion verbunden. Die Harzschicht kann u.a. aus Epoxidharz bestehen und dient dazu, eine Wasserdichtigkeit und Beständigkeit gegenüber Salzen zu erreichen.

Die Schalungselemente haben sich jedoch als unbefriedigend erwiesen. Bei Schalungselementen, die als äusserste Schicht eine Epoxidschicht aufweisen, kann die Oberfläche nur schwierig bearbeitet werden, z.B. wenn die Oberfläche verputzt werden soll. Da Epoxid-basierte Oberflächen an Baukonstruktionen nicht üblich sind, erschwert sich ausserdem der Bearbeitungsaufwand solcher Schalungselemente aufgrund von fehlendem Know-How. Zudem wirkt eine Epoxidschicht als Aussenfassade wenig ästhetisch.

Schalungselemente, die eingebettete Bestandteile wie z.B. Isolationselemente aufweisen, haben den Nachteil, dass sie oftmals nicht wasserdicht sind. Dies ist ein Problem, da durch das Eindringen von Feuchtigkeit in ein Schalungselement allfällig vorhandene Armierungselemente im Schalungselement und/oder in der Baukonstruktion korrodieren und Beschädigungen verursachen können.

Es besteht daher nach wie vor Bedarf nach verbesserten Lösungen.

### Darstellung der Erfindung

Aufgabe der Erfindung ist es daher, eine Lösung bereitzustellen, welche die im Stand der Technik vorhandenen Nachteile zumindest verringert. Insbesondere ist es Aufgabe der Erfindung, ein Schalungselement bereitzustellen, welches a) Beschädigungen an einer Baukonstruktion mindestens minimieren kann, b) zur Herstellung und/oder Sanierung einer Baukonstruktion genutzt werden kann, c) eine Baukonstruktion vor Feuchtigkeit schützen kann, d) leicht, aber dennoch stabil ist und/oder e) einfach zu bearbeiten ist. Ferner ist es Aufgabe der Erfindung, ein Verfahren zur Herstellung eines entsprechenden Schalungselements, eine Anordnung von mindestens zwei Schalungselementen sowie ein Verfahren zur Herstellung und/oder Sanierung einer Baukonstruktion bereitzustellen.

Diese Aufgaben werden durch die Merkmale des unabhängigen Anspruchs 1, die Anordnung im Anspruch 13 sowie die Verfahren in den Ansprüchen 14 - 16 gelöst.

Die Erfindung betrifft demnach ein Schalungselement umfassend a) eine Abdichtungsschicht und b) eine erste und eine zweite Schalungsschicht, jede der ersten und der zweiten Schalungsschicht umfassend eine Mischungszusammensetzung, insbesondere Mörtel, wobei die Abdichtungsschicht zwischen der ersten und der zweiten Schalungsschicht vorliegt, sodass die erste und die zweite Schalungsschicht feuchtigkeitsdicht voneinander getrennt sind.

Durch die Abdichtungsschicht werden die Schalungsschichten feuchtigkeitsdicht voneinander getrennt. Dies hat den Vorteil, dass die Abdichtungsschicht das Eindringen von Feuchtigkeit in Baukonstruktionen verhindern kann und somit Korrosionsprozesse mindestens verringert und/oder verhindert werden können. Dies ist insbesondere vorteilhaft für Baukonstruktionen, die Bewehrungen, im Speziellen Stahlbewehrungen umfassen. Ausserdem trägt die Abdichtungsschicht dazu bei, dass das Schalungselement trotz allfälliger transportbedingter Schäden an den Schalungsschichten seine feuchtigkeitsdichten Eigenschaften beibehält.

Ein weiterer Vorteil des erfindungsgemässen Schalungselements liegt in einer ansprechenden Ästhetik. Da die erste und die zweite Schalungsschicht eine Mischungszusammensetzung umfassen, können diese mit der restlichen Baukonstruktion, insbesondere einer Baukonstruktion aus Beton, in Einklang gebracht werden. Weiter lassen sich die Schalungsschichten leicht bearbeiten, z.B. in Bezug auf eine gewünschte Oberflächenstruktur oder Farbe.

Als Schalungselement wird vorliegend ein Element verstanden, das hauptsächlich im Bauwesen genutzt wird und als Formgebungsmittel und/oder als Tragwerk für Baukonstruktionen, insbesondere Baukonstruktionen aus Beton, dient.

Mit einer Abdichtungsschicht ist eine wasserdichte Schicht gemeint, die Teil eines Schalungselements ist.

Mit einer Schalungsschicht ist eine Schicht gemeint, die Teil eines Schalungselements ist. Da das Schalungselement eine erste und eine zweite Schalungsschicht umfasst, ist es demnach möglich, dass mehr als zwei Schalungsschichten in einem Schalungselement vorhanden sind.

Mit einer Mischungszusammensetzung ist eine Zusammensetzung gemeint, die mindestens ein mineralisches Bindemittel enthält.

Insbesondere handelt es sich bei der Mischungszusammensetzung um ein aushärtbares Material. Der Begriff "aushärtbares Material" steht für ein Material, welches typischerweise fliessfähig oder verflüssigbar ist und nach dem Anmachen, beispielsweise durch die Zugabe von Anmachwasser, durch das Vermischen von Komponenten oder durch Erwärmung, durch eine chemischen Reaktion zu einem Feststoff aushärten kann.

Unter dem Ausdruck "mineralisches Bindemittel" ist insbesondere ein Bindemittel zu verstehen, welches in Anwesenheit von Wasser in einer Hydratationsreaktion zu festen Hydraten oder Hydratphasen reagiert. Dies kann beispielsweise ein hydraulisches Bindemittel (z.B. Zement oder hydraulischer I<alk), ein latent hydraulisches Bindemittel (z.B. Schlacke), ein puzzolanisches Bindemittel (z.B. Flugasche) oder ein nicht hydraulisches Bindemittel (z.B. Gips oder Weisskalk) sein.

Im Besonderen ist das mineralische Bindemittel ein hydraulisches Bindemittel, im Speziellen ein zementöses Bindemittel. Unter einem "zementösen Bindemittel" wird vorliegend insbesondere ein Bindemittel mit einem Anteil von wenigstens 5 Gew. - %, insbesondere wenigstens 20 Gew. - %, bevorzugt wenigstens 35 Gew. - %, im Speziellen wenigstens 65 Gew. - %, Zementklinker verstanden. Der Zementklinker ist bevorzugt ein Portlandzementklinker.

Insbesondere umfasst das mineralische Bindemittel Zement, I<alk, Lehm und/oder Gips.

Im Speziellen handelt es sich beim mineralischen Bindemittel um Zement.

In einer besonders bevorzugten Ausführungsform umfasst die Mischungszusammensetzung mindestens ein Zusatzmittel, im Speziellen einen Entschäumer, einen Farbstoff, ein I<onservierungsmittel, ein Fliessmittel, einen Verzögerer, einen Beschleuniger, einen Luftporenbildner, ein Rheologiehilfsmittel, einen Schwindreduzierer und/oder einen Korrosionsinhibitor. Es sind auch Kombinationen dieser Zusatzmittel möglich.

In einer besonders bevorzugten Ausführungsform a) weist die erste Schalungsschicht eine erste innere Schalungsfläche sowie eine erste äussere Schalungsfläche und die zweite Schalungsschicht eine zweite innere Schalungsfläche sowie eine zweite äussere Schalungsfläche auf, b) sind die erste innere Schalungsfläche und die zweite innere Schalungsfläche einander zugewandt und c) sind die erste äussere Schalungsfläche und die zweite äussere Schalungsfläche voneinander abgewandt und planparallel zueinander angeordnet.

Eine planparallele Anordnung der ersten Schalungsschicht, der Abdichtungsschicht und/oder der zweiten Schalungsschicht hat den Vorteil, dass das Schalungselement einfach zu produzieren ist. Da die meisten Baukonstruktionen eine ebene Fassade aufweisen, kann das Schalungselement ausserdem vielseitig bzw. für eine Vielzahl von Baukonstruktionen eingesetzt werden.

In einer weiteren bevorzugten Ausführungsform sind die Abdichtungsschicht, die erste Schalungsschicht sowie die zweite Schalungsschicht planparallel zueinander angeordnet.

Es ist aber auch denkbar, dass die erste äussere Schalungsfläche, die Abdichtungsschicht und/oder die zweite äussere Schalungsfläche nicht planparallel zueinander angeordnet sind.

Bevorzugterweise weist die Abdichtungsschicht im Querschnitt mindestens einen, im Besonderen zwei, gekrümmte Abschnitte auf.

Mit einem gekrümmten Abschnitt ist ein Abschnitt gemeint, der in seinem Verlauf mindestens eine Kurve aufweist. Mit einem gewinkelten Abschnitt ist ein Abschnitt gemeint, der in seinem Verlauf mindestens eine gewinkelte Abknickung aufweist.

Im Besonderen haben die gekrümmten Abschnitte einen Querschnitt in Form eines Kreisringes und/oder eines Abschnittes eines Kreisringes. Mit einem Kreisring ist die Fläche zwischen zwei konzentrischen Kreisen gemeint.

Im Speziellen sind die gekrümmten Abschnitte mit geradlinigen Abschnitten verbunden.

Insbesondere umfasst die Mischungszusammensetzung ein mineralisches Bindemittel und Aggregate.

Besonders bevorzugt umfassen die Aggregate Eisenhüttenschlacke, Gesteinskörnungen, Kies und/oder Sand.

Insbesondere beinhalten die Aggregate Eisenhüttenschlacke

In einer weiteren bevorzugten Ausführungsform umfassen die Aggregate Elektroofenschlacke, Gesteinskörnungen, Kies und/oder Sand.

Besonders bevorzugt beinhalten die Aggregate Elektroofenschlacke.

Unter Eisenhüttenschlacken werden die beim Prozess der Rohstahlproduktion anfallenden nichtmetallischen Schlacken verstanden. Eisenhüttenschlacken umfassen Hochoffenschlacken, Stahlwerksschlacken sowie Metallhüttenschlacken.

Mit Elektroofenschlacken werden zu den Stahlwerksschlacken gehörende Schlacken gemeint, die bei der Verhüttung von Stahlschrott im Elektrolichtbogenofen entstehen.

Der Einsatz von Eisenhüttenschlacken in Form von Aggregaten, z.B. anstelle von Sand, hat den Vorteil, dass Alkali-Aggregat-Reaktionen sowie Sulfattreiben in der Baukonstruktion verringert und/oder verhindert werden können. Die Alkali-Aggregat-Reaktionen sowie das Sulfattreiben führen zu Treibschäden an Betonkonstruktionen. Bei der Alkali-Aggregat-Reaktion reagiert die alkalische Porenlösung eines alkalireichen Zementes mit der Gesteinskörnung, z.B. mit Sand und/oder Kies. Die alkalische Lösung reagiert genauer mit den in der Gesteinskörnung enthaltenen Silikaten, z.B. Quarz und/oder Feldspat, und führt zur Bildung von Alkali-I<alzium-Silikat-Hydrat. Dieses Mineral lagert Wassermoleküle in seiner Struktur ein, dehnt sich aus und kann damit den Beton von innen sprengen. Beim Sulfattreiben reagieren sulfathaltige Lösungen aus der Umgebung mit Beton bzw. mit dem darin enthaltenen Zement. Es kommt zu einer Reaktion zwischen im Zement enthaltenen aluminiumhaltigen Phasen, z.B. I<alziumaluminat, und Sulfationen. Als Reaktionsprodukt entsteht Ettringit, welches im Vergleich zu den Ausgangsstoffen ein grösseres Volumen besitzt. Dadurch wird von innen ein Druck ausgeübt, welcher den Beton sprengen kann.

In einer bevorzugten Ausführungsform umfasst die Abdichtungsschicht ein Polymermaterial, insbesondere aus der Gruppe der Harze, im Speziellen aus der Gruppe der Kunstharze, ganz Besonders aus der Gruppe der Epoxidharze, ungesättigten Polyesterharze, Vinylesterharze, Acrylharze, Polyurethanharze und/oder Silikonharze.

In einer ganz besonders bevorzugten Ausführungsform umfasst die Abdichtungsschicht ein Polymermaterial, insbesondere aus der Gruppe der Harze, im Speziellen aus der Gruppe der Kunstharze, ganz besonders speziell aus der Gruppe der Epoxidharze.

Dies ist besonders vorteilhaft, da die Harze wasserdicht sind und so den Durchlass von Feuchtigkeit und Wasser verhindern können. Ein besonderer Vorteil von Epoxidharzen ist, dass es eines der härtesten und langlebigsten Materialien ist. Es hält z.B. hohen Temperaturen, mechanischen Belastungen und diversen Chemikalien stand.

Ganz besonders bevorzugt umfasst die Abdichtungsschicht Armierungselemente, insbesondere Kohlenstoff-, Aramid-, Glas-, Stahl, Polyacrylnitril- und/oder Polypropylenfasern.

In einer besonders bevorzugten Ausführungsform umfasst die Abdichtungsschicht Armierungselemente aus Kohlenstoff- und/oder Aramidfasern.

Insbesondere liegt der Anteil an mineralischem Bindemittel bei 10 - 80 Gew. - %, insbesondere bei 20 - 70 Gew. - %, im Speziellen bei 30 - 60 Gew. - % bezogen auf das Gesamtgewicht der Mischungszusammensetzung.

Insbesondere liegt der Anteil an Aggregaten bei 10 - 80 Gew. - %, insbesondere bei 20 - 70 Gew. - %, im Speziellen bei 30 - 60 Gew. - %, bezogen auf das Gesamtgewicht der Mischungszusammensetzung.

Ganz besonders bevorzugt liegt der Anteil an Eisenhüttenschlacke bei 40 - 100 %, insbesondere bei 50 - 90 %, im Speziellen bei 60 - 80 %, bezogen auf das Gesamtgewicht der Aggregate.

Insbesondere ist das Verhältnis zwischen der Gesamtdicke der ersten und der zweiten Schalungsschicht und der Gesamtdicke der Abdichtungsschicht 7.5 - 400, insbesondere 10 - 300, im Speziellen 15 - 200.

In einer besonders bevorzugten Ausführungsform weisen die erste und die zweite Schalungsschicht die gleiche Dicke auf.

In einer weiteren bevorzugten Ausführungsform weisen die erste und die zweite Schalungsschicht eine voneinander unterschiedliche Dicke auf.

In einer bevorzugten Ausführungsform weist das Schalungselement mindestens einen Hohlraum auf.

Dies hat den Vorteil, dass das Gewicht des Schalungselements reduziert werden kann. Dadurch kann ein einfacherer Transport und/oder ein geringerer Ressourcenverbrauch gewährleistet werden.

Besonders bevorzugt verläuft der Hohlraum, insbesondere vollständig, von einem oberen Endbereich des Schalungselements in Richtung eines unteren Endbereichs des Schalungselements durch das Schalungselement hindurch.

Der obere Endbereich liegt dem unteren Endbereich gegenüber. In einer installierten Form des Schalungselements ist der untere Endbereich ein dem Erdboden zugewandter Bereich und der obere Endbereich ein dem Erdboden abgewandter Endbereich.

Insbesondere erstrecken sich die Hohlräume geradlinig vom oberen zum unteren Endbereich entlang der Längsachse des Schalungselements.

Es ist aber auch denkbar, dass sich der Hohlraum nicht vollständig vom oberen zum unteren Endbereich erstreckt. Ausserdem ist es möglich, dass der Hohlraum, insbesondere vollständig, von einem linken Seitenbereich in Richtung eines rechten Seitenbereichs entlang der Querachse des Schalungselements verläuft. Weiter ist es möglich, dass mehrere Hohlräume im Schalungselement verteilt vorhanden sind.

Insbesondere ist der Hohlraum zumindest teilweise durch die Abdichtungsschicht begrenzt.

In einer weiteren bevorzugten Ausführungsform ist der Hohlraum vollständig durch die Abdichtungsschicht begrenzt.

In einer besonders bevorzugten Ausführungsform ist die erste Schalungsschicht über die erste innere Schalungsfläche stoff- und/oder formschlüssig mit der Abdichtungsschicht verbunden.

Es ist auch denkbar, dass die erste innere Schalungsfläche stoff-, form- und/oder kraftschlüssig mit der Abdichtungsschicht verbunden ist.

Äusserst bevorzugt ist die erste Schalungsschicht über die erste innere Schalungsfläche und die zweite Schalungsschicht über die zweite innere Schalungsfläche stoffschlüssig mit der Abdichtungsschicht verbunden.

Dadurch sind die erste und die zweite Schalungsschicht feuchtigkeitsdicht voneinander getrennt. Dies hat den Vorteil, dass allfällig angesammelte Feuchtigkeit in der ersten Schalungsschicht nicht in die zweite Schalungsschicht und vice versa übergehen kann. Somit können Korrosionsschäden am Schalungselement und/oder an der Baukonstruktion zumindest verringert werden. Weiter kann durch den Stoffschluss eine gute Stabilität des Schalungselements gewährleistet werden.

In einer anderen bevorzugten Ausführungsform weist die Abdichtungsschicht Verzahnungen auf, sodass die Abdichtungsschicht und mindestens die erste Schalungsschicht formschlüssig miteinander verzahnt sind.

Dadurch kann verhindert werden, dass sich die Abdichtungsschicht und die erste Schalungsschicht gegeneinander in Richtung der x-Achse verschieben.

Insbesondere handelt es sich bei den Verzahnungen um Hinterschneidungen.

Dies bewirkt, dass die Abdichtungsschicht und die Schalungsschicht nicht gegeneinander in Richtung der x- und/oder y-Achse verschoben werden können, womit eine verbesserte Stabilität des Schalungselements gewährleistet werden kann.

Die x- sowie die y-Achse sind vorliegend als Teil eines räumlichen Koordinatensystems zu verstehen. Die x-Achse steht dabei für eine Bewegung entlang der Querachse (Breitenachse) des Schalungselements und die y-Achse steht für eine Bewegung entlang Horizontalachse (Tiefenachse) des Schalungselements. Die hier nicht weiter behandelte z-Achse würde entsprechend für eine Bewegung entlang der Vertikalachse (Längsachse) stehen.

Insbesondere weist die Abdichtungsschicht eine Gesamtdicke von 0.1 - 2 mm, insbesondere 0.15 - 1.5 mm, besonders bevorzugt 0.2 - 1 mm, auf.

Im Besonderen weisen mindestens eine, insbesondere zwei, Randseiten des Schalungselements mindestens eine Nut auf.

Dadurch ist es möglich, mehrere Schalungselement über eine erste und/oder eine zweite Randseite zu verbinden.

Es ist aber auch möglich, dass die erste und/oder die zweite Randseite keine Nut aufweisen.

Mit den Randseiten sind die Seiten des Schalungselements gemeint, die entlang der Tiefenachse des Schalungselements verlaufen. Die erste Randseite liegt der zweiten Randseite gegenüber.

In einer weiteren bevorzugten Ausführungsform weist mindestens eine Seite, insbesondere eine Stirnseite, des Schalungselements eine Oberflächenstruktur auf, insbesondere eine Holzstruktur und/oder eine Tafelstruktur.

Es ist aber auch möglich, dass die Randseiten eine Oberflächenstruktur, insbesondere eine Holzstruktur und/oder eine Tafelstruktur, aufweisen.

Mit der Stirnseite ist diejenige Seite des Schalungselements gemeint, welche im installierten Zustand von der Baukonstruktion wegzeigt. Ist das Schalungselement bspw. so installiert, dass es das äusserste Element einer Baukonstruktion bildet, so ist bei einem Blick von aussen auf die Baukonstruktion die Stirnseite sichtbar.

Ein zweiter Aspekt der Erfindung betrifft eine Anordnung von mindestens zwei Schalungselementen, wie sie vorhergehend beschrieben sind, wobei die Schalungselemente randseitig aneinander angeordnet und mittels eines Abdichtungsmaterials in den Nuten an den Randseiten formschlüssig miteinander verbunden sind.

Durch die formschlüssige Verbindung können die Verbindungsstellen der mindestens zwei Schalungselemente möglichst gut kaschiert werden. Dies hat einen ästhetischen Vorteil. Ausserdem ist diese Ausführungsform besonders vorteilhaft für den Transport und die Installation im Rahmen von grösseren Baukonstruktionen. Die Schalungselemente können einzeln transportiert und vor Ort miteinander in Verbindung gebracht werden.

In einem dritten Aspekt betrifft die Erfindung ein Verfahren zur Herstellung eines Schalungselements gemäss der vorhergehenden Beschreibung, umfassend die Schritte:
a) Herstellen der Abdichtungsschicht und
b) Angiessen der ersten und der zweiten Schalungsschicht, insbesondere Mörtel, auf beiden Seiten der Abdichtungsschicht.

Ein vierter Aspekt der Erfindung betrifft ein Verfahren zur Herstellung eines Schalungselements gemäss der vorhergehenden Beschreibung, umfassend die Schritte:
a) Herstellen der ersten und der zweiten Schalungsschicht,
b) Anordnen der ersten und der zweiten Schalungsschicht in einem definierten Abstand zueinander, sodass sich die erste innere Schalungsfläche und die zweite innere Schalungsfläche gegenüberstehen und ein definierter Zwischenraum zwischen der ersten inneren Schalungsfläche und der zweiten inneren Schalungsfläche vorhanden ist,
c) Optionales Platzieren von mindestens einer Formeinlage zwischen die erste und die zweite Schalungsschicht, sodass a) zwischen der Formeinlage und der ersten inneren Schalungsfläche, b) zwischen der Formeinlage und der zweiten inneren Schalungsfläche und c) zwischen sich gegenüberliegenden Bereichen der ersten inneren Schalungsflächen und der zweiten inneren Schalungsfläche ein definierter Zwischenraum vorhanden ist und
d) Auffüllen des Zwischenraums mit einem Polymermaterial, insbesondere mit Epoxidharz.

Ein fünfter Aspekt der Erfindung betrifft ein Verfahren zur Herstellung und/oder Sanierung einer Baukonstruktion, umfassend die Schritte
a) Herstellen oder Bereitstellen eines Schalungselements gemäss der vorhergehenden Beschreibung,
b) Platzieren des Schalungselements in einem definierten Abstand zur Baukonstruktion, sodass eine Aussparung zwischen dem Schalungselement und der Baukonstruktion vorhanden ist und
c) Aufgiessen der Aussparung mit einer Mischungszusammensetzung, insbesondere Mörtel.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: Eine schematische Perspektivansicht eines erfindungsgemässen Schalungselements
- Fig. 2: Eine Explosionsansicht des in Fig. 1 gezeigten Schalungselements
- Fig. 3: Eine Aufsicht auf eine Querschnittsfläche des in Fig. 1 gezeigten Schalungselements
- Fig. 4: Eine Aufsicht auf eine Querschnittsfläche eines erfindungsgemässen Schalungselements mit einer teilweise gekrümmten Abdichtungsschicht
- Fig. 5: Eine Aufsicht auf eine Querschnittsfläche des in Fig. 4 gezeigten Schalungselements mit zusätzlichen Hohlräumen.
- Fig. 6: Eine Aufsicht auf eine Querschnittsfläche des in Fig. 5 gezeigten Schalungselements, aber mit einer teilweise kreisförmig gekrümmten Abdichtungsschicht
- Fig. 7: Eine schematische Perspektivansicht einer erfindungsgemässen ersten Schalungsschicht
- Fig. 8: Eine Aufsicht auf eine Querschnittsfläche des in Fig. 5 gezeigten Schalungselements, aber mit Verzahnungen sowie einen vergrösserten Ausschnitt der Verzahnungen
- Fig. 9: Eine Aufsicht auf eine Querschnittsfläche einer Anordnung von zwei erfindungsgemässen Schalungselementen
- Fig. 10: Eine perspektivische Ansicht auf die in Fig. 4 gezeigte Abdichtungsschicht
- Fig. 11: Eine Aufsicht auf eine Querschnittsfläche einer ersten Schalungsschicht und einer zweiten Schalungsschicht gemäss Fig. 7 während eines Produktionsverfahrens zur Herstellung eines erfindungsgemässe Schalungselements
- Fig. 12: Eine schematische Perspektivansicht des in Fig. 1 gezeigten Schalungselements angeordnet in einer definierten Entfernung zu einer Baukonstruktion

Grundsätzlich sind in den Figuren gleiche Teile mit gleichen Bezugszeichen versehen.

### Wege zur Ausführung der Erfindung

Fig. 1 zeigt eine schematische Perspektivansicht eines erfindungsgemässen Schalungselements 1 mit einer Abdichtungsschicht 2, einer ersten Schalungsschicht 3 und einer zweiten Schalungsschicht 3'. Die Abdichtungsschicht 2 liegt durchgehend zwischen der ersten Schalungsschicht 3 und der zweiten Schalungsschicht 3' vor und trennt diese voneinander.

Fig. 2 zeigt eine Explosionsansicht des in Fig. 1 gezeigten Schalungselements 1. Die erste Schalungsschicht 3 weist eine erste innere Schalungsfläche 4 und eine erste äussere Schalungsfläche 5 (hier nicht sichtbar) auf. Die zweite Schalungsschicht 3' weist eine zweite innere Schalungsfläche 4' (hier nicht sichtbar) und eine zweite äussere Schalungsfläche 5' auf. Zwischen der ersten Schalungsschicht 3 und der zweiten Schalungsschicht 3' ist die Abdichtungsschicht 2 angeordnet. Die erste Schalungsschicht 3, die Abdichtungsschicht 2 und die zweite Schalungsschicht 3' sind planparallel zueinander angeordnet.

Fig. 3 zeigt eine Aufsicht auf eine Querschnittsfläche des in Fig. 1 gezeigten Schalungselements 1. Das Abdichtungselement 2 ist zwischen der ersten Schalungsschicht 3 und der zweiten Schalungsschicht 3' angeordnet. Die erste Schalungsschicht 3, die Abdichtungsschicht 2 und die zweite Schalungsschicht 3' sind planparallel zueinander angeordnet.

Fig. 4 zeigt eine Aufsicht auf eine Querschnittsfläche eines erfindungsgemässen Schalungselements 1 mit einer teilweise gekrümmten Abdichtungsschicht 2. Die Abdichtungsschicht 2 liegt zwischen der ersten Schalungsschicht 3 und der zweiten Schalungsschicht 3' vor und trennt diese voneinander. Die Abdichtungsschicht 2 weist abwechslungsweise gerade Abschnitte 6 und gekrümmte Abschnitte 7 auf. In Fig. 4 sind zwei gekrümmte Abschnitte 7 über einen geraden Abschnitt 6 verbunden.

Fig. 5 zeigt eine Aufsicht auf eine Querschnittsfläche des in Fig. 4 gezeigten Schalungselements 1 mit zusätzlichen Hohlräumen 8. Die Abdichtungsschicht grenzt an einer ersten Seite teilweise an die Hohlräume 8 sowie teilweise an die erste Schalungsschicht 3. An einer zweiten Seite grenzt die Abdichtungsschicht 2 vollständig an die zweite Schalungsschicht 3'.

Fig. 6 zeigt eine Aufsicht auf eine Querschnittsfläche des in Fig. 5 gezeigten Schalungselements 1, aber mit einer teilweise kreisförmig gekrümmten Abdichtungsschicht 2. Die Hohlräume 8 sind über ihren gesamten Umfang von der Abdichtungsschicht 2 umgeben.

Fig. 7 zeigt eine schematische Perspektivansicht einer erfindungsgemässen ersten Schalungsschicht 3. Die Schalungsschicht 3 weist zwei halbkreisförmige Vertiefungen 14 auf, die sich vom oberen Endbereich 19 des Schalungselements über die gesamte Längsachse der Schalungsschicht 3 zum unteren Endbereich 20 des Schalungselements erstrecken.

Fig. 8 zeigt eine Aufsicht auf eine Querschnittsfläche des in Fig. 5 gezeigten Schalungselements 1, aber mit Verzahnungen 9 sowie einen vergrösserten Ausschnitt der Verzahnungen. Die Abdichtungsschicht weist Verzahnungen 9 in Form von Hinterschneidungen auf. Die Verzahnungen 9 erstrecken sich über einen Teil der Abdichtungsschicht 2 und grenzen an die zweite Schalungsschicht 3'.

Fig. 9 zeigt eine Aufsicht auf eine Querschnittsfläche einer Anordnung von zwei erfindungsgemässen Schalungselementen 1, 1'. Die Schalungselemente 1, 1' grenzen randseitig aneinander. Die Schalungselemente 1, 1' weisen jeweils an einem randseitigen Endbereich 18, 18' eine Nut 17, 17' auf. Von den Aussenkanten der Nut 17, 17' aus verlaufen die Randseiten 16, 16' abgewinkelt in Richtung der ersten äusseren Schalungsflächen 5, 5" und der zweiten äusseren Schalungsflächen 5', 5‴. Die Schalungselemente 1, 1' grenzen so an den mit Nuten 17, 17' versehenen Endbereichen 18, 18' aneinander, dass die Grenzstelle fast nicht sichtbar ist.

Fig. 10 zeigt eine perspektivische Ansicht auf die in Fig. 4 gezeigte Abdichtungsschicht 2. Die Abdichtungsschicht 2 weist abwechslungsweise gerade Abschnitte 6 und gekrümmte Abschnitte 7 auf. In Fig. 10 sind zwei gekrümmte Abschnitte 7 über einen geraden Abschnitt 6 verbunden. Die gekrümmten Abschnitte 7 haben die Form eines Teils eines Kreisringes.

Fig. 11 zeigt eine Aufsicht auf eine Querschnittsfläche einer ersten Schalungsschicht 3 und einer zweiten Schalungsschicht 3' gemäss Fig. 7 während eines Produktionsverfahrens zur Herstellung eines erfindungsgemässen Schalungselements 1. Die erste Schalungsschicht 3 und die zweite Schalungsschicht 3' sind so angeordnet, dass sich die erste innere Schalungsfläche 4 und die zweite innere Schalungsfläche 4' in einem definierten Abstand Z gegenüberliegen. Die erste Schalungsschicht 3 und die zweite Schalungsschicht 3' weisen Vertiefungen 14, 14' auf. Zwischen den Vertiefungen 14 des ersten Schalungselements 3 und den Vertiefungen 14' des zweiten Schalungselements 3' liegen Formeinlagen 11 vor. Die Formeinlagen 11 liegen jeweils in einem Abstand Z zu den Vertiefungen 14, 14' vor. Auch die erste Schalungsschicht 3 und die zweite Schalungsschicht 3' sind im Abstand Z voneinander beabstandet.

Fig. 12 zeigt eine schematische Perspektivansicht des in Fig. 1 gezeigten Schalungselements 1 angeordnet in einer definierten Entfernung E zu einer Baukonstruktion 12.

### Abwandlungen der Ausführungsbeispiele

Die Figuren 1 - 12 zeigen lediglich mögliche und nicht abschliessende Ausführungsbeispiele des Erfindungsgegenstandes, wobei dessen Merkmale entsprechend jeweiliger Anforderungen beliebig verändert, miteinander kombiniert und/oder weggelassen werden können.

Beispielsweise kann das Schalungselement 1 in Fig. 1 mehr als zwei Schalungsschichten 3, 3' und/oder mehr als eine Abdichtungsschicht 2 aufweisen. Auch ist es möglich, dass die erste Schalungsschicht 3, die zweite Schalungsschichte 3' und/oder die Abdichtungsschicht 2 nicht wie in Fig. 2 dargestellt planparellel zueinander liegen.

Weiter ist es möglich, dass das in Fig. 1 gezeigte Schalungselement 1 eine andere Querschnittsform aufweisen kann, z.B. eine L-förmige oder eine ha Querschnittsform.

Die Abdichtungsschicht 2 kann auch einen ganz anderen Querschnitt als in Fig. 3, 4 oder 6 aufweisen. Beispielsweise kann die Abdichtungsschicht 2 gewinkelte Abschnitte aufweisen oder auch eine Kombination aus gewinkelten, gekrümmten oder geraden Abschnitten.

Zudem ist es auch denkbar, dass die in Fig. 7 dargestellten Vertiefungen 14 nicht durchgehend verlaufen. Es ist möglich, dass die Vertiefungen 14 in Unterbrüchen entlang der Längsachse des Schalungselements verlaufen. Ausserdem ist es möglich, dass die Schalungsschicht 3 mehr als zwei Vertiefungen umfasst. Es ist aber auch möglich, dass die Schalungsschicht 3 anstelle von Vertiefungen 14 Hohlräume 8 aufweist. Die Anordnung sowie die Anzahl der Vertiefungen kann beliebig sein.

Es ist auch möglich, dass sich die Verzahnungen 9 in Fig. 8 über die gesamte Breite der Abdeckungsschicht 2 erstrecken. Zudem ist es auch möglich, dass sich die Verzahnungen 9 teilweise oder vollständig über die Höhe der Abdeckungsschicht 2 erstrecken.

Die Anordnung in Fig. 9 kann zudem mehr als zwei Schalungsschichten 1, 1' umfassen. Ausserdem ist es möglich, dass sich die Nuten 17, 17' nicht nur an jeweils einer Randseite 18, 18' eines Schalungselements befinden, sondern ebenfalls an einer zweiten Randseite.

Weiter ist es möglich, dass der in Fig. 11 gezeigte Abstand Z nicht konstant ist. Es kann also sein, dass der Abstand Z an unterschiedlichen Stellen entlang des gezeigten Querschnitts unterschiedliche Abstandswerte aufweist.

## Patentansprüche

1. Schalungselement (1) umfassend a) eine Abdichtungsschicht (2) und b) eine erste (3) und eine zweite (3') Schalungsschicht, jede der ersten (3) und der zweiten (3') Schalungsschicht umfassend eine Mischungszusammensetzung, insbesondere Mörtel, wobei die Abdichtungsschicht (2) zwischen der ersten (3) und der zweiten (3') Schalungsschicht vorliegt, sodass die erste (3) und die zweite (3') Schalungsschicht feuchtigkeitsdicht voneinander getrennt sind.

2. Schalungselement (1) nach Anspruch 1, wobei a) die erste Schalungsschicht (3) eine erste innere Schalungsfläche (4) sowie eine erste äussere Schalungsfläche (5) und die zweite Schalungsschicht (3') eine zweite innere Schalungsfläche (4') sowie eine zweite äussere Schalungsfläche (5') aufweisen, b) die erste innere Schalungsfläche (4) und die zweite innere Schalungsfläche (5) einander zugewandt sind und c) die erste äussere Schalungsfläche (5) und die zweite äussere Schalungsfläche (5') voneinander abgewandt und planparallel zueinander angeordnet sind.

3. Schalungselement (1) nach einem der vorangehenden Ansprüche, wobei die Abdichtungsschicht (2) im Querschnitt mindestens einen, im Besonderen zwei, gekrümmte Abschnitte (6) aufweist.

4. Schalungselement (1) nach einem der vorangehenden Ansprüche, wobei die Mischungszusammensetzung ein mineralisches Bindemittel und Aggregate umfasst.

5. Schalungselement (1) nach Anspruch 4, wobei die Aggregate Eisenhüttenschlacke beinhalten.

6. Schalungselement (1) nach einem der vorangehenden Ansprüche, wobei die Abdichtungsschicht (2) ein Polymermaterial umfasst, insbesondere aus der Gruppe der Harze, im Speziellen aus der Gruppe der Kunstharze, ganz besonders speziell aus der Gruppe der Epoxidharze.

7. Schalungselement (1) nach einem der vorangehenden Ansprüche, wobei das Schalungselement (1) mindestens einen Hohlraum (8) aufweist.

8. Schalungselement (1) nach Anspruch 7, wobei der Hohlraum (8), insbesondere vollständig, von einem oberen Endbereich (19) des Schalungselements (1) in Richtung eines unteren Endbereichs (20) des Schalungselements (1) durch das Schalungselement (1) hindurch verläuft.

9. Schalungselement (1) nach einem der vorangehenden Ansprüche, wobei die erste Schalungsschicht (3) über die erste innere Schalungsfläche (4) stoff- und/oder formschlüssig mit der Abdichtungsschicht (2) verbunden ist.

10. Schalungselement (1) nach einem der vorangehenden Ansprüche, wobei die erste Schalungsschicht (3) über die erste innere Schalungsfläche (4) und die zweite Schalungsschicht (3') über die zweite innere Schalungsfläche (4') stoffschlüssig mit der Abdichtungsschicht (2) verbunden ist.

11. Schalungselement (1) nach einem der vorangehenden Ansprüche, wobei die Abdichtungsschicht (2) Verzahnungen (9) aufweist, sodass die Abdichtungsschicht (2) und mindestens die erste Schalungsschicht (3) formschlüssig miteinander verzahnt sind.

12. Schalungselement (1) nach einem der vorangehenden Ansprüche, wobei mindestens eine, insbesondere zwei, Randseiten (16, 16') des Schalungselements (1) eine Nut (17, 17') aufweisen.

13. Anordnung von mindestens zwei Schalungselementen (1, 1') wie sie in den vorangehenden Ansprüchen beschrieben sind, wobei die Schalungselemente (1, 1') randseitig aneinander angeordnet und mittels eines Abdichtungsmaterials (15) in den Nuten (17, 17') an den Randseiten (16, 16') formschlüssig miteinander verbunden sind.

14. Verfahren zur Herstellung eines Schalungselements (1) gemäss einem der Ansprüche 1 - 12, umfassend die Schritte:
a) Herstellen der Abdichtungsschicht (2) und
b) Angiessen der ersten (3) und der zweiten (3') Schalungsschicht, insbesondere Mörtel, auf beiden Seiten der Abdichtungsschicht (2).

15. Verfahren zur Herstellung eines Schalungselements (1) nach einem der Ansprüche 1 - 12, umfassend die Schritte:
a) Herstellen der ersten (3) und der zweiten (3') Schalungsschicht,
b) Anordnen der ersten (3) und der zweiten (3') Schalungsschicht in einem definierten Abstand zueinander, sodass sich die erste innere Schalungsfläche (4) und die zweite innere Schalungsfläche (4') gegenüberstehen und ein definierter Zwischenraum (Z) zwischen der ersten inneren Schalungsfläche (4) und der zweiten inneren Schalungsfläche (4') vorhanden ist,
c) Optionales Platzieren von mindestens einer Formeinlage (11) zwischen die erste (3) und die zweite (3') Schalungsschicht, sodass a) zwischen der Formeinlage (11) und der ersten inneren Schalungsfläche (4), b) zwischen der Formeinlage (11) und der zweiten inneren Schalungsfläche (4') und c) zwischen sich gegenüberliegenden Bereichen der ersten inneren Schalungsflächen (4) und der zweiten inneren Schalungsfläche (4') ein definierter Zwischenraum (Z) vorhanden ist,
d) Auffüllen des Zwischenraums (Z) mit einem Polymermaterial, insbesondere mit Epoxidharz.

16. Verfahren zur Herstellung und/oder Sanierung einer Baukonstruktion (12), umfassend die Schritte
a) Herstellen oder Bereitstellen eines Schalungselements (1) nach einem der Ansprüche 1 - 12,
b) Platzieren des Schalungselements (1) in einem definierten Abstand (E) zur Baukonstruktion (12), sodass eine Aussparung zwischen dem Schalungselement (1) und der Baukonstruktion (12) vorhanden ist,
c) Aufgiessen der Aussparung mit einer Mischungszusammensetzung, insbesondere Mörtel.
